# EUROPÄISCHE PATENTSCHRIFT

(11) **EP 0 705 951 B1**
(45) Veröffentlichungstag und Bekanntmachung des Hinweises auf die Patenterteilung: **22.09.1999**
(21) Anmeldenummer: 95115785.8
(22) Anmeldetag: 06.10.1995
(51) Int. Cl.: E05C 17/20

(54) **Stufenloser, hilfskraftbetätigter Kraftwagentürfeststeller**
Continuous power assisted car door check
Arrêt de porte continu et à servo-commande pour voiture

(30) Priorität: 06.10.1994 DE 4435720
(43) Veröffentlichungstag der Anmeldung: 10.04.1996
(73) Patentinhaber: ED. Scharwächter GmbH, 42855 Remscheid (DE)
(72) Erfinder: Tölle, Karl-Heinz Dipl.-Ing., D-42369 Wuppertal (DE); Lotz, Norbert, D-42799 Leichlingen (DE); Klüting, Bernd-Alfred Dipl.-Ing., D-42477 Radevormwald (DE); Klingelhöfer, Friedrich G. Ing, D-42857 Remscheid (DE)
(74) Vertreter: Sparing, Rolf Klaus, Dipl.-Wirtsch.-Ing.

(56) Entgegenhaltungen:
- EP-A- 0 326 823
- DE-A- 4 130 782
- DE-A- 4 209 876
- DE-C- 240 499
- DE-C- 4 229 412
- US-A- 1 722 270

## Beschreibung

Die Erfindung bezieht sich auf einen stufenloser, hilfskraftbetätigter Kraftwagentürfeststeller, bestehend aus einem am einen Türanordnungsteil, Tür oder Türsäule um eine zur Türscharnierachse parallele Achse schwenkbar angelenkten, starren Türhalteglied und einer diesem zugeordneten, am anderen Türanordnungsteil angeordneten Brems-bzw. Feststelleinrichtung sowie einer ansteuerbaren hilfskraftbeaufschlagten Einrichtung zum Betätigen der Brems-bzw. Feststelleinrichtung in Abhängigkeit einerseits vom aktuellen Türöffnungswinkel und andererseits von der momentanen Winkelgeschwindigkeit der Türe und den an der Türe angreifenden Öffnungs- bzw. Schließkräften sowie gegebenenfalls sonstigen Bezugsgrößen für die Beurteilung der Bewegungssituation der Türe, wobei die Brems-bzw. Feststelleinrichtung ein in Abhängigkeit von der Türbewegung rotierend, angetriebenes Teil und ein diesem zugeordnetes Brems-und Halteteil umfaßt.

Allen bekannten Bauarten von mechanisch arbeitenden Türfeststellern für Kraftwagentüren ist gemeinsam, daß mit einem starren Türhalteglied, meist einer Türhaltestange zusammenwirkende Brems-bzw. Halteteile, insbesondere Bremsbacken oder Bremsrollen mit einer Federlast beaufschlagt sind und daher die aufbringbare Brems-bzw. Haltekraft nahezu ausschließlich von der Größe der Federbelastung der Brems-bzw. Halteteile abhängig ist. Daraus resultiert, daß sich stufenlose und vor allem eine gesteuerte Feststellung der Türe in beliebigen Öffnungslagen entweder gar nicht oder nur mit einem sehr hohen Aufwand realisieren läßt. Darüberhinaus ist ein stufenlos wirkender Tüfeststeller aus der EP-A-0 326 823 bekannt, der sich prinzipiell durch die Anwendung eines mit einer glattflächigen Türhaltestange zusammenwirkenden Klemmkörpers auszeichnet, wobei der Klemmkörper ausschließlich und selbsttätig durch eine Bewegungsumkehr der Türhaltestange in seine Wirkstellung verbracht wird. eine Ansteuerbarkeit in Abhängigkeit von der aktuellen Bewegungssituation der Türe läßt sich dabei naturgemäß nicht vorsehen.

Für ansteuerbare Türfeststeller ist es aus der DE-A- 42 09 876 bekannt, daß ein in Abhängigkeit von der Türbewegung rotierend angetriebenes Teil durch eine vermittels einer mit einer Türhaltestange gekoppelte Spindel angetriebene Spindelmutter gebildet ist und eine auf diese wirkende Brems-bzw. Feststelleinrichtung durch eine mittels eines rotierend arbeitenden Elektromotores antreibbare Zangenbremse gebildet ist. Die Verwendung einer durch einen rotierend arbeitenden Elektromotor antreibbaren Zangenbremse führt dabei notwendigerweise zu einer großen Baulänge der gesamten Brems-bzw. Feststelleinrichtung, für deren Unterbringung in einem Türkörper meist kein ausreichender Raum zur Verfügung steht. Als Zangenbremse ist ferner auch die Brems-und Feststelleinrichtung des Türfeststellers nach der DE-A- 41 30 782 ausgebildet. Bei dem Türfeststeller nach der DE-A- 41 30 782 wirkt die Zangenbremse unmittelbar mit einer glattflächigen Türhaltestange zusammen, woraus naturgemäß ein verhältnismäßig schroffes Einsetzen der Bremskräfte und damit ein beträchtlich verminderter Komfort bei der Handhabung der Fahrzeugtüre resultiert. Zugleich ist es aus der DE-A- 41 30 782 auch bekannt die Brems-bzw. Halteteile wenigstens in Brems-bzw. Halterichtung direkt anzutreiben und lediglich dem Lösen der Brems-bzw. Haltewirkung eine Federkraft zuzuordnen. Angesichts der Größe der bei Kraftwagentürfeststellern erforderlichen Brems-und Haltekräfte sind dabei entsprechend starke Antriebe und demzufolge eine großvolumige Bauweise der Türfeststeller unumgänglich. Ferner zeichnen sich diese bekannten Bauarten von Türfeststellern auch noch durch eine schroff einsetzende Brems-bzw. Haltewirkung aus, was eine beträchtliche Verringerung des Betätigungskomforts der Fahrzeugtüre zur Folge hat. Eine solche großvolumige Bauweise der Türfeststeller läßt sich, zumindest bei den bisher bekannt gewordenen Bauarten von ansteuerbaren Türfeststellern auch nicht durch die Anwendung einer Übersetzung verhindern, ganz abgesehen davon, daß eine solche Maßnahme zu einem erheblichen technischen und wirtschaftlichen Aufwand führt. Im Übrigen sind alle bekannten Bauarten von ansteuerbaren Türfeststellern zudem noch mit dem Nachteil eines verhältnismäßig hohen Gewichtes behaftet.

Der Erfindung liegt daher die Aufgabe zugrunde einen hilfskraftbetätigten, steuerbaren Türfeststeller der eingangs genannten Bauart dahingehend zu verbessern, daß er bei ausreichend hoher Brems-und Haltekraft und kleinbauender Bauweise feinfühlig ansteuerbar und zum einen mit einer geringstmöglichen Anzahl zudem einfacher Bauteile herstellbar ist und zugleich auch ein geringes Eigengewicht besitzt.

Diese Aufgabe wird erfindungsgemäß im Wesentlichen dadurch gelöst, daß dem rotierend, angetriebenen Teil der Brems-bzw. Feststelleinrichtung ein mit diesem zusammenwirkendes, antreibbares und nach Art einer Bandbremse ausgebildetes Brems-und Halteteil zugeordnet ist, welches vermittels zumindest eines hilfskraftbeaufschlagten Antriebselementes wenigstens in Richtung auf ihre Wirkstellung bewegbar ist.

Diese erfindungsgemäße Gestaltung der Brems-und Halteeinrichtung eines Kraftwagentürfeststellers ermöglicht neben einer verhältnismäßig kleinbauenden Gestaltung des Türfeststellers auch eine feinfühlige Ansteuerbarkeit, d.h. ein feinfühliges ruckfreies Einsetzen der Brems-bzw. Haltekraft. Dabei ist dem Konstrukteur zugleich auch eine weitgehende Gestaltungsfreiheit hinsichtlich der Auslegung von Antriebs-und Antriebsübertragungselement belassen, so daß er durch entsprechende Gestaltung und Auslegung von Antriebs-und Antriebsübertragungselement einerseits und Brems-bzw. Halteteil andererseits ohne die Gefahr einer gegenseitigen nachteiligen Beeinflußung auch bei hohen aufzzubringenden Brems-und Haltekräften sowohl die Feinfühligkeit des Einsetzens der Brems-bzw. Haltewirkung als auch die Bauform des Türfeststellers den jeweils vorgegebenen Verhältnissen optimal entsprechend auslegen kann. Zudem eröffnet sich die Möglichkeit hand in hand mit einer weitgehenden Verringerung der erforderlichen Einzelteile auch das Gesamtgewicht des Türfeststellers erheblich zu verringern. Dabei kann das in Abhängigkeit von der Türbewegung angetriebene Teil naturgemäß auch ein linear angetriebenes Teil sein, sofern dies eine einfachere Anpassung des Türfeststellers an die vorgegebenen Einbauverhältnisse verspricht.
Ein ganz besonderer Vorteil der erfindungsgemäßen Gestaltung eines Türfeststellers liegt ferner darin, daß bei geeigneter Auslegung ohne jeden zusätzlichen Aufwand, d.h. ohne zusätzliche Teile, den beiden Bewegungsrichtungen der Türe unterschiedlich große Bremskräfte zugeordnet werden können.

In einer vorzugsweisen Verwirklichungfsform der Erfindung ist vorgesehen, daß das Brems-bzw. Halteteil durch einen Längenabschnitt eines Seiles oder Bandes bzw. ein durch ein solches beaufschlagbares Bremsglied gebildet ist, wobei das Seil bzw. das Band beidendig mit einem durch einen Schwenkhebel gebildeten Antriebselement verbunden ist und wobei das Bremsband bzw. Bremsseil der Brems- bzw. Feststelleinrichtung am Außenumfang eines in Abhängigkeit von der Türschwenkbewegung rotierend angetriebenen, vorzugsweise walzenförmigen Teiles anliegt sowie mittels eines Schwenkhebels in Anzugsrichtung verstellbar ist.

Das in Abhängigkeit von der Türbewegung rotierend angetriebene Teil der Brems-bzw. Feststelleinrichtung steht zweckmäßigerweise mittel-oder unmittelbar im kämmenden Eingriff mit dem starren Türhalteglied steht. wobei eine besonders zweckmäßige aber nicht ausschließliche Ausgestaltungsmöglichkeit darin gesehen wird, daß das starre Türhalteglied durch eine Gewindespindel und das in Abhängigkeit von der Türbewegung rotierend angetriebene Teil der Brems- bzw. Feststelleinrichtung durch eine in einem feststehenden Gehäuse drehbar gelagerte Spindelmutter gebildet ist.

Diese Ausgestaltung eröffnet dem Konstrukteur eine große Variationsmöglichkeit hinsichtlich der aufbringbaren Bremsund Haltekräfte dadurch, daß entweder der Steigungswinkel der Gewindespindel größer gewählt ist als der Reibwinkel zwischen Spindel und Spindelmuter zuzüglich der Reibung in den ihr zugeordneten Axiallagern oder daß der Steigungswinkel der Gewindespindel gleichgroß gewählt ist als der Reibwinkel zwischen Spindel und Spindelmuter zuzüglich der Reibung in den ihr zugeordneten Axiallagern.

In weiterer Ausgestaltung ist ferner vorgesehen, daß einem auf das Brems-bzw. Halteteil wirkenden, dreh-oder schwenkbaren Antriebselement anstelle eines manuellen Antriebes ein in Abhängigkeit einerseits vom aktuellen Türöffnungswinkel und andererseits von der momentanen Winkelgeschwindigkeit der Türe und den an der Türe angreifenden Öffnungsbzw. Schließkräften ansteuerbarer motorischer Antrieb zugeordnet ist.

Der motorische Antrieb für den das Antriebselement bildenden Schwenkhebel kann dabei als rotierend arbeitender Schrittschaltmotor ausgebildet sein und mit dem einen Ende des das Antriebselement bildenden Schwenkhebels vermittels eines Nockens oder Excenters zusammenwirken.

Es kann aber ebenso vorgesehen sein, daß der motorische, insbesondere elektromotorische Antrieb als Linearmotor ausgebildet ist und mit dem einen Ende des das Antriebelement bildenden Schwenkhebels direkt zusammenwirkt.

Hinsichtlich der Anordnung des Brems-bzw. Halteteiles der Feststelleinrichtung ist vorgesehen, daß das durch einen Längenabschnitt eines Seiles oder Bandes gebildete Brems-bzw. Halteteil das rotierend angetriebene Teil der Brems-bzw. Halteeinrichtung mittels wenigstens einer Umschlingung übergreift. Das Seil kann hierbei durch ein Drahtmaterial gebildet sein, wobei je nach den Reibbeiwerten von Draht bzw. Seil einerseits und rotierend angetriebenem Teil der Brems- bzw. Feststelleinrichtung andererseits eine oder zwei Umschlinungen des rotierend angetriebenen Teiles vorgesehen sein können. Für höhere Brems-bzw. Haltekräfte kann sich auch die Verwendung eines Bandes anstelle eines Seiles oder Drahtes als Brems-bzw. Halteteil empfehlen.

In einer wweiteren Ausgestaltungsmöglichkeit ist weiter vorgesehen, daß der das Antriebsübertragungsglied bildende Schwenkhebel in einer Richtung, vorzugsweise in seiner der der Einrückrichtung der Brems-bzw. Feststelleinrichtung zugeordneten Bewegungsrichtung ständig mit der Last einer Druckfeder beaufschlagt ist. Bei dieser Ausgestaltung ist die Brems-bzw. Feststelleinrichtung ständig eingerückt und die Brems-bzw. Feststelleinrichtung bei einem beabsichtigten Bewegen der Türe durch den manuellen oder motorischen Antrieb gelüftet, solange eine entsprechende Stellkraft an der Türe angreift. Vorteilhaft an dieser Gestaltungsvariante ist, daß der Antriebsmotor immer nur kurzzeitig, nämlich über die Zeit eines beabsichtigen Bewegens der Türe hin unter Last steht, die über die wesentlich längeren Stillstandszeiten hin aber unter der Wirkung der Federkraft festgestellt ist.

In einer weiteren Abwandlung des erfindungsgemäßen Kraftwagentürfeststellers kann ferner auch vorgesehen sein, daß das wenigstens eine Brems-bzw. Halteteil als von einem Längenabschnitt eines Seiles oder Bandes übergriffener Bremsklotz oder Bremsbacke ausgebildet ist und mit dem Türhalteglied reibschlüssig zusammenwirkt.

Weitere Einzelausgestaltungen ergeben sich auch noch daraus, daß der Schwenkhebel vermittels eines federbelasteten Stößels mit einem ihm zugeordneten Verstellnocken bzw. Verstellexcenter im bleibenden Kontakt steht und der Schwenkhebel um eine zur Spindel parallele Achse schwenkbar an einem die Spindelmutter lagernden Gehäuse angelenkt ist, wobei ferner dem Antrieb des Schwenkhebels ein von einem Elektromotor angetrieber Kurbelzapfen zugeordnet ist, welcher um eine zur Spindel parallele Achse rotiert und zugleich auch einen Teil dser Steuereinrichtung für den Türfeststeller bildende, den Festell-oder Freigabezustand des Türfeststellers anzeigende Mikroschalter betätigt.

Die Erfindung ist in der nachfolgenden Beispielsbeschreibung anhand eines in der Zeichnung dargestellten Ausführungsbeispieles im Einzelnen beschrieben.
In der Zeichnung zeigt die
- Figur 1: eine Seitenansicht eines erfindungsgemäßen Türfeststellers;
- Figur 2: eine Stirnansicht des Türfeststellers nach Figur 1;
- Figur 3: eine ausschnittweise schematische schaubildliche Darstellung eines Teiles der Brems-bzw. Feststelleinrichtung des Türfeststellers nach Figur 1 und 2;
- Figur 4: einen Längsschnitt durch die Brems-bzw. Feststelleinrichtung nach Figur 3;
- Figur 5: eine schematische Schnittdarstellung der Brems-bzw. Feststelleinrichtung nach Figur 3 und 4;
- Figur 6: eine schematische Schnittdarstellung einer abgewandelten Ausführungsform der Brems-bzw. Feststelleinrichtung nach Figur 3 und 4.

Der im Ausführungsbeispiel dargestellte Kraftwagentürfeststeller, besteht im Wesentlichen aus einem am einen Türanordnungsteil, Tür oder Türsäule um eine zur Türscharnierachse parallele Achse 1 schwenkbar angelenkten, starren und als Gewindespindel 2 ausgebildeten Türhalteglied und einer diesem zugeordneten, in einem am anderen Türanordnungsteil angeordneten Gehäuse 3 aufgenommenen Brems-bzw. Feststelleinrichtung sowie einer von einem ansteuerbaren Elektromotor 4 antreibbaren, durch einen Schwenkhebel 5 gebildeten Einrichtung zum Betätigen der Brems- bzw. Feststelleinrichtung in Abhängigkeit von durch nicht dargestellte Sensoren oder dergl erfassbaren Kriterien der Bewegungssituation der Türe. Die Brems-bzw. Feststelleinrichtung umfaßt eine über Axiallager 6 drehbar im Gehäuse 3 gelagerte Spindelmutter 7 und ein durch einen Längenabschnitt 8 eines Seiles gebildetes Brems-bzw. Halteteil sowie eine den Schwenkhebel 5 belastende Druckfeder 9. Der das Brems-bzw. Halteteil bildende Längenabschnitt eines Seiles 8 umschlingt die Spindelmutter 7 und ist mit seinen beiden Enden 10 und 11 an den Schwenkhebel 5 angeschlossen.

Bei der in der Figur 3 dargestellten Ausführungsform ist der das Brems-bzw. Halteteil der Feststelleinrichtung bildende Längenabschnitt 8 eines Seiles mit seinen beiden Enden 10 und 11 in einem gemeinsamen Befestigungsteil 12 am Schwenkhebel 5 befestigt und der Schwenkhebel 5 seinerseits an seinem freien Ende 13 durch eine Druckfeder 9 beaufschlagt. Daraus resultiert, daß über den Längenabschnitt 8 des Seiles an der Spindelmutter 7 solange ein Bremsmoment ausgeübt wird bis der Schwenkhebel 5 vermittels des Elektromotors entgegen der Federlast in eine Lösestellung verschwenkt wird. Da hierbei die beiden Enden des Längenabschnittes 8 des Seiles in einem gemeinsamen Punkt 12 am Schwenkhebel 5 befestigt sind ist auch das auf die Spindelmutter ausgeübte Bremsmoment Md2 bzw. Md3 für beide Drehrichtungen der Spindelmutter 7 gleichgroß.

Bei der in der Figur 4 dargestellten Ausführungsform ist der das Brems-bzw. Halteteil der Feststelleinrichtung bildende Längenabschnitt 8 eines Seiles mit seinem einen Ende 10 in einem ersten in der durch die Spindelachse verlaufenden vertikalen Ebene angeordneten Befestigungsteil 14 und mit seinem anderen Ende 11 in einem zweiten in einem Abstand zu der durch die Spindelachse verlaufenden vertikalen Ebene angeordneten Befestigungsteil 15 am Schwenkhebel 5 befestigt. Aus der an dessen freiem Ende 13 am Schwenkhebel angreifenden Federlast 9 resultiert daher, daß über den Längenabschnitt 8 des Seiles an der Spindelmutter 7 solange ein Bremsmoment ausgeübt wird bis der Schwenkhebel 5 vermittels des Elektromotors entgegen der Federlast 9 in eine Lösestellung verschwenkt wird, wobei infolge des Umstandes, daß die beiden Enden des Längenabschnittes 8 des Seiles mit unterschiedlichen Abständen zu der durch die Spindelachse verlaufenden vertikalen Ebene an den Schwenkhebel 5 angeschlossen sind, das auf die Spindelmutter ausgeübte Bremsmoment Md2 für die eine Drehrichtung der Spindelmutter größer ist als das Bremsmoment Md3 für die andere Drehrichtung der Spindelmutter 7.

Mit dem das Antriebselement bildenden Schwenkhebel 5 wirkt der Elektromotor 4 vermittels eines Nockens oder Excenters 16 zusammen, wobei ein Übertragungshebel 17 vermittels eines Federstößels 18 mit dem Nocken bzw. Excenter in Kontakt steht.

## Patentansprüche

1. Stufenloser, hilfskraftbetätigter Kraftwagentürfeststeller, bestehend aus einem am einen Türanordnungsteil, Tür oder Türsäule um eine zur Türscharnierachse parallele Achse (1) schwenkbar angelenkten, starren Türhalteglied und einer diesem zugeordneten, am anderen Türanordnungsteil angeordneten Brems-bzw. Feststelleinrichtung sowie einer ansteuerbaren hilfskraftbeaufschlagten Einrichtung (4) zum Betätigen der Brems- bzw. Feststelleinrichtung in Abhängigkeit einerseits vom aktuellen Türöffnungswinkel und andererseits von der momentanen Winkelgeschwindigkeit der Türe und den an der Türe angreifenden Öffnungs-bzw. Schließkräften sowie gegebenenfalls sonstigen Bezugsgrößen für die Beurteilung der Bewegungssituation der Türe, wobei die Brems-bzw. Feststelleinrichtung ein in Abhängigkeit von der Türbewegung rotierend, angetriebenes Teil (7) und ein diesem zugeordnetes Brems-und Halteteil umfaßt, dadurch gekennzeichnet, daß dem rotierend, angetriebenen Teil der Brems-bzw. Feststelleinrichtung ein mit diesem zusammenwirkendes, antreibbares und nach Art einer Bandbremse ausgebildetes Brems-und Halteteil (8) zugeordnet ist, welches vermittels zumindest eines hilfskraftbeaufschlagten Antriebselementes (4) wenigstens in Richtung auf ihre Wirkstellung bewegbar ist.

2. Kraftwagentürfeststeller nach Anspruch 1, dadurch gekennzeichnet, daß das Brems-bzw. Halteteil durch einen Längenabschnitt eines Seiles oder Bandes (8) bzw. ein durch ein solches beaufschlagbares Bremsglied gebildet ist, wobei das Seil bzw. das Band beidendig mit einem durch einen Schwenkhebel (5) gebildeten Antriebselement verbunden ist.

3. Kraftwagentürfeststeller nach Anspruch 1 und 2, dadurch gekennzeichnet, daß das Bremsband bzw. Bremsseil (8) der Brems- bzw. Feststelleinrichtung am Außenumfang eines in Abhängigkeit von der Türschwenkbewegung rotierend angetriebenen, vorzugsweise walzenförmigen Teiles anliegt und mittels eines Schwenkhebels (5) in Anzugsrichtung verstellbar ist.

4. Kraftwagentürfeststeller nach Anspruch 1 bis 3, dadurch gekennzeichnet, daß das in Abhängigkeit von der Türbewegung rotierend angetriebene Teil (7) der Brems- bzw. Feststelleinrichtung mittel-oder unmittelbar im kämmenden Eingriff mit dem starren Türhalteglied steht.

5. Kraftwagentürfeststeller nach Anspruch 1 bis 4, dadurch gekennzeichnet, daß das starre Türhalteglied durch eine Gewindespindel (2) und das in Abhängigkeit von der Türbewegung rotierend angetriebene Teil der Brems- bzw. Feststelleinrichtung durch eine in einem feststehenden Gehäuse drehbar gelagerte Spindelmutter (7) gebildet ist.

6. Kraftwagentürfeststeller nach Anspruch 1 bis 5, dadurch gekennzeichnet, daß der Steigungswinkel der Gewindespindel (2) größer ist als der Reibwinkel zwischen Spindel und Spindelmuter zuzüglich der Reibung in den ihr zugeordneten Axiallagern.

7. Kraftwagentürfeststeller nach Anspruch 1 bis 6, dadurch gekennzeichnet. daß der Steigungswinkel der Gewindespindel (2) gleichgroß ist als der Reibwinkel zwischen Spindel und Spindelmutter (7) zuzüglich der Reibung in den ihr zugeordneten Axiallagern.

8. Kraftwagentürfeststeller nach Anspruch 1 bis 7, dadurch gekennzeichnet, daß einem auf das Brems-bzw. Halteteil (8) wirkenden, dreh-oder schwenkbaren Antriebselement ein in Abhängigkeit einerseits vom aktuellen Türöffnungswinkel und andererseits von der momentanen Winkelgeschwindigkeit der Türe und den an der Türe angreifenden Öffnungsbzw. Schließkräften ansteuerbarer motorischer Antrieb (4) zugeordnet ist.

9. Kraftwagentürfeststeller nach Anspruch 1 bis 8, dadurch gekennzeichnet, daß das Antriebselement durch wenigstens einen und in wenigstens einer Richtung durch motorischen Antrieb (4) verstellbaren Schwenkhebel (5) gebildet ist, wobei der Antrieb für den Schwenkhebel als Schrittschaltmotor ausgebildet ist und mit dem einen Ende des das Antriebselement bildenden Schwenkhebels vermittels eines Nockens oder Excenters zusammenwirkt.

10. Kraftwagentürfeststeller nach Anspruch 1 bis 09, dadurch gekennzeichnet, daß der elektromotorische Antrieb (4) als Linearmotor ausgebildet ist und mit dem einen Ende des das Antriebelement bildenden Schwenkhebels (5) direkt zusammenwirkt.

11. Kraftwagentürfeststeller nach einem der voraufgehenden Ansprüche 1 bis 10. dadurch gekennzeichnet, daß das durch einen Längenabschnitt eines Seiles oder Bandes (8) gebildete Brems-bzw. Halteteil das rotierend angetriebene Teil der Brems-bzw. Halteeinrichtung mittels wenigstens einer Umschlingung übergreift.

12. Kraftwagentürfeststeller nach einem der voraufgehenden Ansprüche 1 bis 11, dadurch gekennzeichnet, daß das wenigstens eine Brems-bzw. Halteteil als von einem Längenabschnitt eines Seiles oder Bandes (8) übergriffener Bremsklotz oder Bremsbacke ausgebildet ist und mit dem Türhalteglied reibschlüssig zusammenwirkt.

13. Kraftwagentürfeststeller nach einem der voraufgehenden Ansprüche 1 bis 13, dadurch gekennzeichnet, daß der Schwenkhebel (5) vermittels eines federbelasteten Stößels (18) mit dem ihm zugeordneten Verstellnocken bzw. Verstellexcenter im bleibenden Kontakt steht.

14. Kraftwagentürfeststeller nach einem der voraufgehenden Ansprüche 1 bis 13, dadurch gekennzeichnet, daß das Türhalteglied durch eine Spindel (2) und das in Abhängigkeit von der Schwenkbewegung der Tür angetriebene Teil eine Spindelmutter (7) ist, wobei das Bremsband (8) der als Bandbremse ausgebildeten Brems-bzw. Feststelleinrichtung die Spindelmutter umschlingt und unter der Beaufschlagung durch den Schwenkhebel (5) mit dieser zusammenwirkt und wobei der Schwenkhebel um eine zur Spindel parallele Achse schwenkbar an einem die Spindelmutter lagernden Gehäuse angelenkt ist.

15. Kraftwagentürfeststeller nach einem der voraufgehenden Ansprüche 1 bis 14, dadurch gekennzeichnet, daß dem Antrieb des Schwenkhebels (5) ein von einem Elektromotor (4) angetrieber Kurbelzapfen zugeordnet ist, welcher um eine zur Spindel parallele Achse rotiert und zugleich auch einen Teil der Steuereinrichtung für den Türfeststeller bildende, den Festell-oder Freigabezustand des Türfeststellers anzeigende Mikroschalter betätigt.

16. Kraftwagentürfeststeller nach einem der voraufgehenden Ansprüche 1 bis 15, dadurch gekennzeichnet, daß der dem Antrieb des Kurbelzapfens zugeordnete Elektromotor (4) seinerseits achsparallel zur Spindelachse des Türhaltegliedes ausgerichtet ist.

17. Kraftwagentürfeststeller nach einem der voraufgehenden Ansprüche 1 bis 16, dadurch gekennzeichnet, daß der das Antriebsübertragungsglied bildende Schwenkhebel (5) in einer Richtung, vorzugsweise in seiner der der Einrückrichtung der Brems-bzw. Feststelleinrichtung zugeordneten Bewegungsrichtung ständig mit der Last einer Druckfeder (9) beaufschlagt ist.

## Claims

1. Continuously adjustable automobile door fastener operated by auxiliary power, comprising a rigid door holding member articulated on one door arrangement part, door or door post to pivot around an axis (1) parallel to the door hinge axis and a braking or fastening means allocated thereto arranged on the other door arrangement part and also a controllable means (4) subjected to auxiliary power for operating the braking or fastening means in dependence, on the one hand, on the current door opening angle and, on the other hand, on the instantaneous angular velocity of the door and the opening or closing forces acting on the door as well as possibly on other reference variables for assessment of the door movement situation, whereby the braking or fastening means comprises a driven part (7) rotating in dependence on the door movement and a braking and holding part allocated thereto, characterised in that the rotating driven part of the braking or fastening means is assigned a drivable braking and holding part (8), which interacts therewith and is constructed in the manner of a band brake and which may be moved at least towards its active position by means of at least one drive element (4) subjected to auxiliary power.

2. Automobile door fastener according to Claim 1,
characterised in that the braking or holding part is formed by a longitudinal section of a cable or band (8) or a braking member, which may be subjected to load from such, whereby the cable or band is connected at both ends to a drive element formed by a pivot lever (5).

3. Automobile door fastener according to Claim 1 and 2,
characterised in that the brake band or brake cable (8) of the braking or fastening means abuts against the outer periphery of a preferably roller-like part driven to rotate in dependence on the door pivoting movement and is adjustable in the direction of application by means of a pivot lever (5).

4. Automobile door fastener according to Claims 1 to 3,
characterised in that the part (7) of the braking or fastening means driven to rotate in dependence on the door movement meshes directly or indirectly with the rigid door holding member.

5. Automobile door fastener according to Claims 1 to 4,
characterised in that the rigid door holding member is formed by a threaded spindle (2) and the part of the braking or fastening means driven to rotate in dependence on the door movement is formed by a spindle nut (7) rotatably disposed in a stationary housing.

6. Automobile door fastener according to Claims 1 to 5,
characterised in that the pitch angle of the threaded spindle (2) is larger than the friction angle between the spindle and the spindle nut plus the friction in the axial bearings allocated thereto.

7. Automobile door fastener according to Claims 1 to 6,
characterised in that the pitch angle of the threaded spindle (2) is equal to the friction angle between the spindle and the spindle nut (7) plus the friction in the axial bearings allocated thereto.

8. Automobile door fastener according to Claims 1 to 7,
characterised in that a motor drive (4), which may be controlled in dependence, on the one hand, on the current door opening angle and, on the other hand, on the instantaneous angular velocity of the door and the opening or closing forces acting on the door, is allocated to a rotatable or pivoting drive element acting on the braking or holding part (8).

9. Automobile door fastener according to Claims 1 to 8,
characterised in that the drive element is formed by at least one pivot lever (5) which is adjustable in at least one direction by motor drive (4), whereby the drive for the pivot lever is constructed as a stepping motor and interacts with one end of the pivot lever forming the drive element by means of a cam or eccentric.

10. Automobile door fastener according to Claims 1 to 9, characterised in that the electromotive drive (4) is constructed as a linear motor and interacts directly with one end of the pivot lever (5) forming the drive element.

11. Automobile door fastener according to one of the preceding Claims 1 to 10, characterised in that the braking or holding part formed by a longitudinal section of a cable or band (8) engages over the rotating driven part of the braking or fastening means by means of at least one loop.

12. Automobile door fastener according to one of the preceding Claims 1 to 11, characterised in that the at least one braking or holding part is constructed as a brake block or cheek with a longitudinal section of a cable or band (8) engaging over it and interacts in a frictionally engaged manner with the door holding member.

13. Automobile door fastener according to one of the preceding Claims 1 to 12, characterised in that by means of a springloaded tappet (18), the pivot lever (5) stands in permanent contact with the adjusting cam or adjusting eccentric allocated to it.

14. Automobile door fastener according to one of the preceding Claims 1 to 13, characterised in that the door holding member is a spindle nut (7) by virtue of a spindle (2) and the part driven in dependence on the pivoting movement of the door, whereby the brake band (8) of the braking or fastening means constructed as a band brake loops around the spindle nut and through the load application from the pivot lever (5) interacts with this, and whereby the pivot lever is articulated around an axis parallel to the spindle to pivot on a housing receiving the spindle nut.

15. Automobile door fastener according to one of the preceding Claims 1 to 14, characterised in that a crankshaft journal driven by an electric motor (4) is allocated to the drive of the pivot lever (5), said crankshaft journal rotating around an axis parallel to the spindle and at the same time also operating a microswitch forming part of the control means for the door fastener and displaying the fastening or release status of the door fastener.

16. Automobile door fastener according to one of the preceding Claims 1 to 15, characterised in that the electric motor (4) is allocated to the drive of the crankshaft journal is itself oriented axis-parallel to the spindle axis of the door holding member.

17. Automobile door fastener according to one of the preceding Claims 1 to 16, characterised in that the pivot lever (5) forming the drive transmission member is constantly subjected to the load of a pressure spring (9) in one direction, preferably in its direction of movement allocated to the coupling direction of the braking or fastening means.

## Revendications

1. Arrêtoir de porte progressif à servo-commande pour véhicules automobiles qui se compose
■ d'un élément rigide (2) de maintien de la porte, articulé autour d'un axe (1) parallèle à l'axe de la charnière de porte sur l'une des parties de la porte, à savoir la porte elle-même ou le montant de porte,
■ d'un dispositif de freinage et de blocage (7), (8) disposé sur l'autre partie de la porte et coopérant avec ledit élément de maintien, et,
■ d'un dispositif à servo-commande (4) pour actionner ledit dispositif de freinage et de blocage en dépendance de l'angle d'ouverture momentané de la porte, de la vitesse angulaire momentanée de la porte, des forces appliquées sur la porte en vue de son ouverture et de sa fermeture ainsi que le cas échéant d'autres grandeurs de référence permettant l'appréciation de la position de la porte,
étant observé que le dispositif de freinage et de blocage comprend une pièce (7) entraînée en rotation en dépendance du mouvement de la porte et coopérant avec un élément de freinage et de blocage (8),
**caractérisé en ce que** la partie entraînée en rotation (7) du dispositif de freinage et de blocage coopère avec un élément de freinage et de blocage (8) pouvant être entraîné, configuré à la manière d'un frein à bande et déplaçable, grâce à au moins un moyen d'entraînement (5) à servo-commande (4), au moins en direction de sa position active.

2. Arrêtoir de porte selon la revendication 1 **caractérisé en ce que** l'élément de freinage et de blocage (8) est constitué d'un segment longitudinal de câble ou de ruban, respectivement d'un élément de freinage pourvu d'un tel câble ou ruban, les deux extrémités du câble ou ruban (8) étant reliées à un moyen d'entraînement constitué d'un levier pivotant (5).

3. Arrêtoir de porte selon les revendications 1 et 2 **caractérisé en ce que** le câble ou ruban de frein (8) du dispositif de freinage et de blocage s'appuie sur le contour extérieur de la pièce (7), qui est de préférence de forme cylindrique, qui est entraînée en rotation en dépendance du mouvement de pivotement de la porte et qui est réglable par le levier pivotant (5) en direction de serrage.

4. Arrêtoir de porte selon les revendications 1 à 3 **caractérisé en ce que** la pièce (7) du dispositif de freinage et de blocage entraînée en rotation en dépendance du mouvement de la porte, coopère directement ou indirectement par engrenage avec l'élément rigide (2) de maintien de la porte.

5. Arrêtoir de porte selon les revendications 1 à 4 **caractérisé en ce que** l'élément rigide (2) de maintien de la porte est constitué d'une broche filetée et la pièce (7) du dispositif de freinage et de blocage entraînée en rotation en dépendance du mouvement de la porte, est constitué d'un écrou rotatif disposé dans un boîtier.

6. Arrêtoir de porte selon les revendications 1 à 5 **caractérisé en ce que** l'angle d'inclinaison de la broche filetée (2) est plus grand que l'angle de frottement entre ladite broche et l'écrou additionné, au frottement dans les roulements axiaux associés.

7. Arrêtoir de porte selon les revendications 1 à 6 **caractérisé en ce que** l'angle d'inclinaison de la broche filetée (2) est égal à l'angle de frottement entre ladite broche et l'écrou, additionné au frottement dans les roulements axiaux associés.

8. Arrêtoir de porte selon les revendications 1 à 7 **caractérisé en ce qu'**un élément rotatif ou pivotant agissant sur l'élément de freinage et de blocage (8) est associé à un moteur de commande (4) contrôlé en dépendance, d'une part, de l'angle momentané d'ouverture de la porte et, d'autre part, de la vitesse angulaire momentanée de la porte ainsi que des forces exercées sur la porte en vue de son ouverture ou de sa fermeture.

9. Arrêtoir de porte selon les revendications 1 à 8 **caractérisé en ce que** le moyen d'entraînement et constitué d'au moins un levier pivotant (5) entraîné lui-même dans au moins une direction par un moteur de commande (4) constitué d'un moteur pas à pas et coopérant par l'intermédiaire d'une came ou d'un excentrique avec l'une des extrémités du levier pivotant formant le moyen d'entraînement.

10. Arrêtoir de porte selon les revendications 1 à 9 **caractérisé en ce que** le moteur électrique de commande (4) est un moteur linéaire coopérant directement avec l'une des extrémités du levier pivotant (5) formant le moyen d'entraînement.

11. Arrêtoir de porte selon l'une des revendications 1 à 10 **caractérisé en ce que** l'élément de freinage et de blocage (8) constitué par un segment longitudinal de câble ou de ruban entoure par au moins un enroulement la pièce (7) du dispositif de freinage et de blocage entraînée en rotation.

12. Arrêtoir de porte selon l'une des revendications 1 à 11 **caractérisé en ce que** l'élément de freinage et de blocage (8) est constitué d'un sabot ou d'une mâchoire de frein, entouré par un segment longitudinal de câble ou de ruban, et coopère avec l'élément de maintien de la porte (2).

13. Arrêtoir de porte selon l'une des revendications 1 à 12 **caractérisé en ce que** le levier pivotant (5) reste au contact de la came ou de l'excentrique de réglage associé, grâce à un poussoir (18) subissant la pression d'un ressort.

14. Arrêtoir de porte selon l'une des revendications 1 à 13 **caractérisé en ce que** l'élément de maintien de la porte (2) est constitué d'une broche et la pièce (7) entraînée en rotation en dépendance du mouvement de la porte, d'un écrou de broche et en ce que le ruban de frein (8) du dispositif de freinage et de blocage en forme de frein à bande entoure l'écrou de broche (7) et coopère avec ce dernier sous l'effet du levier pivotant (5) qui est articulé autour d'un axe parallèle à la broche (2) sur un boîtier assurant l'appui de l'écrou.

15. Arrêtoir de porte selon l'une des revendications 1 à 14 **caractérisé par** un tourillon de manivelle qui est associé à la commande du levier pivotant (5), qui est entraîné par le moteur électrique (4), qui tourne autour d'un axe parallèle à la broche et qui actionne simultanément un micro-commutateur formant une partie du dispositif de commande de l'arrêtoir de porte et indiquant la position de blocage ou de déblocage.

16. Arrêtoir de porte selon l'une des revendications 1 à 15 **caractérisé en ce que** le moteur électrique (4) associé au tourillon de manivelle est d'axe parallèle à l'axe de la broche (2) formant l'élément de maintien de la porte.

17. Arrêtoir de porte selon l'une des revendications 1 à 16 **caractérisé en ce que** le levier pivotant (5) qui forme le moyen de transmission de commande, subit en permanence la force d'un ressort de compression (9) dans une de ses directions, de préférence dans sa direction de mouvement correspondant à la direction d'engagement du dispositif de freinage et de blocage.
